# EUROPÄISCHE PATENTSCHRIFT

(11) **EP 0 906 875 B1**
(45) Veröffentlichungstag und Bekanntmachung des Hinweises auf die Patenterteilung: **30.01.2002**
(21) Anmeldenummer: 98118656.2
(22) Anmeldetag: 02.10.1998
(51) Int. Cl.: B65D 88/08, B28C 7/00

(54) **Silobehälter**
Silo
Silo

(30) Priorität: 02.10.1997 DE 29717657 U
(43) Veröffentlichungstag der Anmeldung: 07.04.1999
(73) Patentinhaber: Hasit Trockenmörtel GmbH & Co. KG, 85356 Freising (DE)
(72) Erfinder: Gerbl, Erich, 85459 Berglern (DE)
(74) Vertreter: Grünecker, Kinkeldey, Stockmair & Schwanhäusser Anwaltssozietät

(56) Entgegenhaltungen:
- CH-A- 420 575
- DE-A- 2 325 189
- DE-U- 8 631 952
- DE-U- 8 704 215
- DE-U- 29 700 438

## Beschreibung

Die Erfindung betrifft einen Silobehälter zum Bevorraten und Abgeben von schüttgutartigen Baustoffen, gemäß oberbegriff des Anspruchs 1.

Bei einem aus der DE- 87 04 215-U bekannten Silobehälter dieser Gattung ist im unteren Bereich neben einem Sandbehälter ein Zementbehälter vorgesehen. Jeder der Behälter ist an seiner unteren Öffnung mit einer separaten Förderschnecke versehen, von denen jede eine Komponente des Baustoffs zu einem separaten Behälter fördert. In den Behältern werden diese Komponenten separat gelagert und der Mischeinrichtung chargenweise zugeführt.

In der DE- 86 31 952-U ist eine Vorrichtung zur Herstellung gebrauchsfertiger Mischungen aus in einem Silo bereit gehaltenen Schüttgut beschrieben. Aus zwei separaten Kammern werden verschiedene Komponenten über separate Dosiereinrichtungen und separate Auslässe einer Förderschnecke zugeführt. Die Auslässe zu der Förderschnecke sind in Förderrichtung der Schnecke gesehen hintereinander angeordnet.

In der DE 297 00 438U ist ein Container für fließ- oder rieselfähige Materialen beschrieben, bei welchem zwei separate Behälter vorgesehen sind, von denen der eine Behälter schwenkbar im unteren Bereich des anderen Behälters vorgesehen ist. In jedem Behälter ist eine Komponente des Baustoffs bevorratet. Die Auslässe beider Behälter sind beabstandet voneinander hintereinander auf einem Förderschneckenschacht vorgesehen, in welchem die Komponenten vermengt werden. Daran anschließend ist ein Schneckenförderer zum Abpumpen des Materials angeordnet.

Der Erfindung liegt die Aufgabe zugrunde, einen Silobehälter der eingangs genannten Gattung dahingehend zu verbessern, dass damit in möglichst einfach handzuhabender Art und Weise ein möglichst homogener Baustoff zur Verfügung gestellt werden kann.

Diese Aufgabe wird erfindungsgemäß mit einem gattungsgemäßen Silobehälter gelöst, der dadurch gekennzeichnet ist, dass die Dosiervorrichtung mit veränderbarem Volumenstrom regelbar ausgebildet ist.

Aus den Kammern wird über die Dosiervorrichtung ein gewünschter Volumenstrom geregelt und dem Mischtrichter zugeführt, in welchem die Komponenten bereits miteinander vermischt werden. Nach dieser Vormischung in dem Mischtrichter wird das Gemisch dem Zwangsmischer zugeführt, in welchem das Gemisch neuerlich gemischt und gegebenenfalls verpresst wird. So entsteht ein sehr homogener Baustoff mit mehreren Komponenten.

Vorteilhafte Weiterbildungen aus Ausführungsformen der Erfindung sind in den abhängigen Ansprüchen genannt.

Günstigerweise kann der Verbindungskanal die andere Kammer freistehend durchqueren. Durch die freistehende Anordnung kann der Verbindungskanal einfach an der einen Kammer und der Dosiervorrichtung angebracht werden. Im Durchquerungsbereich ist der Verbindungskanal frei von einer Verbindung mit der anderen Kammer. Er kann lediglich an einer Durchstrittsstelle durch eine Wandung der anderen Kammer an dieser befestigt sein.

Möglicherweise kann der Verbindungskanal unmittelbar an der Wand des Silobehälters anliegen.

Als Variante der Erfindung erstrecken sich beide Kammern im wesentlichen über den gesamten Querschnitt des Silobehälters. Dadurch kann beim Befüllen der gesamte Querschnitt des Silobehälters als Fülltiefe benutzt werden, was zu einer guten Befüllung der Kammer führt.

Wahlweise hat der Silobehälter eine etwa kreiszylindrische Form. Diese Form eignet sich besonders gut für die erfindungsgemäße sequentielle Anordnung der Kammern mit dem Verbindungskanal.

Günstigerweise kann mindestens eine Kammer mindestens zwei Füllöffnungen aufweisen, die in Längsrichtung des Silobehälters gesehen beabstandet voneinander angeordnet sind. Damit können besonders günstig Trockenstoffe in die Kammern eingefüllt werden. Durch die beabstandete Anordnung der Einfüllöffnungen kann der Trockenstoff an unterschiedlichen Orten in die Kammer eingebracht werden, so daß die Kammer besser befüllbar ist und entstehende Baustoffaufschüttungen bzw. -berge in der Kammer beim Befüllen der Kammer nicht stören.

Denkbar kann der Abstand der Einfüllöffnungen einer Kammer etwa der Hälfte bis ein Drittel der Länge dieser Kammer entsprechen. Dieser Abstand gewährleistet eine besonders gute und vollständige Befüllung der Kammer.

In besonderer Weise können die Einfüllöffnungen der Kammern in Längsrichtung des Silobehälters etwa auf derselben Längslinie vorgesehen sein. Dies ist günstig wenn der Silobehälter von einer Seite befüllt werden soll. Dann können die Einfüllöffnungen wie bei großen, auf LKW vorgesehenen Silobehältem über Einfüllöffnungen an der Oberseite des liegenden Behälters nacheinander befüllt werden.

Vorzugsweise kann die Dosiervorrichtung als Zellradförderer ausgebildet sein. Mit Hilfe eines Zellrades kann die jeweilige Komponente in gewünschter Menge aus der Kammer entnommen werden. Die Zellen des Zellrades ermöglichen ein dosiertes Abfördem der Komponente aus der jeweiligen Kammer. Die gewünschte Menge kann beispielsweise durch Steuerung der Drehzahl des Zellrades bemessen werden.

Besonders vorteilhaft kann die Dosiervorrichtung für jede Kammer ein eigenes Dosiermittel aufweisen. Dies ermöglicht eine besonders gute Steuerung der einzelnen Komponenten. So kann z.B. an jeder Kammer ein eigenes Dosiermittel in Form des vorgenannten Zellrades vorgesehen sein. Dadurch lassen sich verschiedene Mischungsverhältnisse einstellen.

Günstigerweise kann von außen ein separater Zufuhrkanal in die Mischeinrichtung münden. Damit lassen sich vor Ort Zusatzstoffe zu dem Baustoff geben. Beispielsweise kann Wasser zugemischt werden, so daß in dem Silobehälter nur Trockenstoffe gelagert werden. Damit wird das relativ schwere Wasser erst vor Ort zu dem Baustoff gemischt, so daß mit einem Silobehältervolumen relativ viel Baustoff zum Bereiten von Mörtel zur Verfügung steht.

In besonderer Weise kann der Zufuhrkanal einen Fülltrichter aufweisen.

Es wird vorgeschlagen, daß die Dosiervorrichtung in einen Mischtrichter der Mischeinrichtung mündet. In dem Mischtrichter werden die Komponenten aus den Kammern zusammengeführt und vermischen sich.

Als Variante der Erfindung kann die Mischeinrichtung einen Zwangsmischer aufweisen. Mit Hilfe des Zwangsmischers werden die Komponenten in der Mischeinrichtung zwangsweise miteinander vermengt, so daß ein homogeneres Gemisch entsteht.

Denkbar kann die Mischeinrichtung eine in einem Austragkanal vorgesehene Förderschnecke aufweisen. Die Förderschnecke kann somit als Zwangsmischer für die Komponenten dienen. In der Förderschnecke werden die Komponenten miteinander vermischt und ansatzweise dicht verpreßt, so daß ein kontinuierlicher Baustoffstrom abgegeben werden kann.

Vorzugsweise kann austragsseitig der Mischeinrichtung eine den gemischten Baustoff ausfördernde Abgabepumpe vorgesehen sein. Mit Hilfe der Abgabepumpe wird der zusammengemischte Mehrkomponentenbaustoff abgefördert und kann beispielsweise über eine Schlauchleitung zum gewünschten Einsatzort geführt werden. Die Abgabepumpe sorgt dabei für die notwendige Förderkapazität.

Ein Ausführungsbeispiel der Erfindung ist in der Zeichnung dargestellt und wird nachstehend erläutert. Es zeigen:
- Fig. 1: eine Prinzipskizze eines erfindungsgemäßen Silobehälters und
- Fig. 2: ein Flußdiagramm mit den Elementen eines erfindungsgemäßen Silobehälters.

In Figur 1 ist ein erfindungsgemäßer Silobehälter 1 dargestellt, der über Stützfüße 2 vertikal auf einem Untergrund aufstellbar ist. Die Stützfüße 2 können durch nicht dargestellte Quer- und Kreuzverstrebungen untereinander abgestützt sein.

Der Silobehälter hat zwei separate Komponentenkammern 3, 4. Sie sind längs einer Längsachse 5 des Silobehälters 1 sequentiell hintereinander angeordnet. Die beiden Kammern 3, 4 haben jeweils eine etwa kreiszylindrische Querschnittsform, die der Form des Silobehälters 1 entspricht. Der Silobehälter 1 ist an seiner Oberseite durch einen etwa kugelkalottenförmigen Deckel 6 abgeschlossen. Beide Kammern 3, 4 weisen an ihrer Unterseite je ein trichterförmig zulaufendes Bodenstück 7, 8 auf.

Die obere, erste Komponentenkammer 3 hat an der zylindrischen Mantelfläche eine Einfüllöffnung 9, die mit einem Verschluß 10 verschließbar ist. Die untere, zweite Kammer 4 hat auf der zylindrischen Mantelfläche 2 voneinander beabstandete Einfüllöffnungen 11. Der lichte Abstand der beiden Einfüllöffnungen 11 parallel zur Richtung der Längsachse 5 gesehen beträgt etwa die Hälfte der Länge dieser Kammer 4 in Richtung der Längsachse 5 gesehen. Die Einfüllöffnungen 11 sind ebenfalls durch Verschlüsse 12 verschließbar. Die Verschlüsse 10 und 12 liegen auf derselben Mantellinie parallel zur Längsachse 5.

Direkt unterhalb an die Kammern 3, 4 angrenzend ist eine Dosiervorrichtung 13 vorgesehen, die zwei Dosiermittel 14 aufweist. Ein Dosiermittel ist direkt an das trichterförmige Bodenstück 8 der Kammer 4 angeschlossen. Das andere Dosiermittel 14 ist über einen Verbindungskanal 15 mit dem trichterförmigen Bodenstück 7 der Kammer 3 verbunden. Der Verbindungskanal 15 erstreckt sich großenteils durch die Kammer 4 hindurch. Er verläuft parallel zur Längsachse 5 und ist seitlich etwas gegenüber dem Mittelpunkt der Zylinderform versetzt, während das Dosiermittel 14 der Kammer 4 direkt zentrisch an das trichterförmige Bodenstück 8 mit der Längsachse 5 fluchtend angrenzt. Der Verbindungskanal 15 und das Bodenstück 7 sind als verdeckte Kanten gestrichelt dargestellt, obwohl sie als durchgehende Wände ausgebildet sind und die beiden Kammern 3, 4 vollständig voneinander trennen.

Die Dosiermittel 14 sind jeweils als Zellradpumpen ausgebildet, die von nicht dargestellten Motoren angetrieben werden und eine mengenmäßig portionierte Abnahme des in der jeweiligen Kammer 3, 4 befindlichen Baustoffs bewerkstelligen.

Die Dosiervorrichtung 13 mündet in eine Mischeinrichtung 16, die einen Mischtrichter 17 und einen quer dazu, mit einer Förderschnecke 18 versehenen Austragkanal 19 aufweist. Beide Dosiermittel 14 grenzen an die erweitete Öffnung des Mischtrichters 17 an, der sich zum Austragkanal 19 hin verjüngt.

Die Förderschnecke wird durch einen Motor 20 derart angetrieben, daß sie Baustoff zu einem Auslaßkanal 21 fördert. In dem Austragkanal 19 ist nahe dem Motor 20 ein separater Zufuhrkanal 22 vorgesehen, der einen Fülltrichter 23 aufweist. Über den Fülltrichter 23 kann von außen Material zu dem Austragskanal 19 zugegeben werden, das von der Förderschnecke 18 in Richtung zum Auslaßkanal 21 gefördert wird. Die Förderschnecke 18 dient als Zwangsmischer zum zwangsweise Vermischen des aus dem Mischtrichter 17 in den Austrakanal 19 strömenden Baustoff und wahlweise zum Vermischen des von außen zugegebenen Materials, z.B. Wasser. An der Übergangsstelle zwischen dem Mischtrichter 17 und dem Austragkanal 19 kann eine nicht dargestellte Verschlußklappe vorgesehen sein, die Austragkanal 19 und Mischtrichter 17 wahlweise voneinander trennt.

An dem Auslaßkanal 21 ist eine Abgabepumpe 24 vorgesehen, mit deren Hilfe der zusammengemischte Baustoff aus einer Öffnung 25 gepreßt werden kann. An die Öffnung 25 kann beispielsweise ein Schlauch angeschlossen werden, mit dem der Baustoff verspritzt wird.

In Figur 2 ist der prinzipielle Verfahrensablauf als Flußdiagramm dargestellt. Gleiche Bezugszeichen bezeichnen gleiche Bauteile wie in Figur 1, so daß diesbezüglich auf die Beschreibung von Figur 1 verwiesen werden kann. Anhand von Figur 2 kann die Wirkungs- und Funktionsweise des in Figur 1 dargestellten Ausführungsbeispiels eines erfindungsgemäßen Silobehälters erläutert werden.

In den Komponentenkammern 3, 4 sind separat voneinander zwei Komponenten eines Baustoffs bevorratet. Die Dosiervorrichtung 13, die Mischeinrichtung 16 und die Ausgabepumpe 24 werden durch eine Steuereinrichtung gesteuert oder geregelt. Über die Dosiervorrichtung 13 wird mit Hilfe der Dosiermittel 14 aus jeder Kammer ein bestimmter Volumenstrom der jeweiligen Komponente entnommen. Durch Wahl der Schrittweite der die Dosiermittel 14 antreibenden Motoren bzw. durch die Wahl der Drehzahl kann das Mischungsverhältnis bestimmt werden.

Von den Dosiermitteln 14 strömen die Komponenten in den Mischtrichter 17, wo sie zusammengeführt werden und zusammen in den Austragkanal 19 zu der Förderschnecke 18 strömen. Aus einem separaten, außerhalb des Silobehälters liegenden Reservoir 27 kann ein zusätzlicher Stoff, beispielsweise Wasser, über den Fülltrichter 23 zugegeben werden. Die Förderschnecke 18 vermischt die Komponenten, verdichtet sie zu einem homogenen Baustoff und fördert diesen in Richtung zu dem Austragkanal 19. Von dem Austragkanal 19 wird der Baustoff über die Abgabepumpe 24 zum Verspritzen ausgefördert.

Über die in Figur 1 dargestellten Einfüllöffnungen 9, 11 können die Komponenten in die jeweilige Kammer 3, 4 eingefüllt werden. Wenn der Silobehälter 1 liegend auf einem Lastkraftwagen angebracht ist, so sind diese Einfüllöffnungen 9, 11 nach oben himmelwärts gerichtet, so daß die Kammern einfach von oben befüllt werden können. Durch die Beabstandung der beiden Einfüllöffnungen 11 der Kammer 4 bildet sich bei horizontaler Lage des Behälters 1 unter beiden Einfüllöffnungen 11 ein etwa kegelförmiger Hügel, so daß die Kammer 4 insgesamt bis auf wenig Freiräume fast vollständig gefüllt werden kann.

Der erfindungsgemäße Silobehälter 1 ist besonders vorteilhaft für Isolierbaustoffe, die als eine Komponente einen relativ leichten Isolierstoff beinhalten, beispielsweise Isoliermörtel mit kleinen Styroporkügelchen darin. In diesem Fall können beispielsweise die Styroporkügelchen in die Kammer 3 gefüllt werden und ein Bindemittel in Form von Trockenpulver in die Kammer 4 gefüllt werden. Das gewünschte Mengenverhältnis wird dann über die Dosiervorrichtung eingestellt. Erst in der Förderschnecke erfolgt die Vermischung und Verpreßung mit Wasser, so daß ein homogen gemischter Isoliermörtel abgegeben wird.

## Patentansprüche

1. Silobehälter (1) zum Bevorraten und Abgeben von schüttgutartigen Baustoffen, mit mindestens zwei separaten Kammern (3, 4) in dem Silobehälter (1) zum Bevorraten von Komponenten des Baustoffs, wobei die Kammern (3, 4) über eine Dosiervorrichtung (13) in einen gemeinsamen, die Komponenten zusammenführenden und vermischenden Mischtrichter (17) einer Mischeinrichtung münden, welchem ein Zwangsmischer (18) nachgeordnet ist
**dadurch gekennzeichnet,**
**dass** die Dosiervorrichtung (13) mit veränderbarem Volumenstrom regelbar ausgebildet ist.

2. Silobehälter nach einem der vorhergehenden Ansprüche,
**dadurch gekennzeichnet,**
**dass** die Dosiervorrichtung (13) als Zellradförderer ausgebildet ist.

3. Silobehälter nach einem der vorhergehenden Ansprüche,
**dadurch gekennzeichnet,**
**dass** die Dosiervorrichtung (13) für jede Kammer ein eigenes Dosiermittel (14) aufweist.

4. Silobehälter nach einem der vorhergehenden Ansprüche,
**dadurch gekennzeichnet,**
**dass** von außen ein separater Zufuhrkanal (22) in die Mischeinrichtung (16) mündet.

5. Silobehälter nach Anspruch 4,
**dadurch gekennzeichnet,**
**dass** der Zufuhrkanal (22) einen Fülltrichter (23) aufweist.

6. Silobehälter nach einem der vorhergehenden Ansprüche,
**dadurch gekennzeichnet,**
**dass** die Mischeinrichtung (13) eine in einem Austragkanal (19) vorgesehene Förderschnecke (18) aufweist.

7. Silobehälter nach einem der vorhergehenden Ansprüche,
**dadurch gekennzeichnet,**
**dass** austragsseitig der Mischeinrichtung (16) eine den gemischten Baustoff ausfördemde Abgabepumpe (24) vorgesehen ist.

8. Silobehälter nach einem der vorhergehenden Ansprüche,
**dadurch gekennzeichnet,**
**dass** die Kammern (3, 4) in Längsrichtung (5) des Silobehälters (1) gesehen sequentiell hintereinander angeordnet sind und ein Verbindungskanal (15) von der einen Kammer zu der Dosiervorrichtung (13) mindestens bereichsweise durch eine andere Kammer (4) hindurchgeführt.

9. Silobehälter nach Anspruch 8,
**dadurch gekennzeichnet,**
**dass** der Verbindungskanal (15) die andere Kammer (4) freistehend durchquert.

10. Silobehälter nach Anspruch 8,
**dadurch gekennzeichnet,**
**dass** der Verbindungskanal (15) unmittelbar an der Wand des Silobehälters (1) anliegt.

11. Silobehälter nach einem der vorhergehenden Ansprüchen,
**dadurch gekennzeichnet,**
**dass** sich beide Kammern (3, 4) im wesentlichen über den gesamten Querschnitt des Silobehälters (1) erstrecken.

12. Silobehälter nach einem der vorhergehenden Ansprüche,
**dadurch gekennzeichnet,**
**dass** der Silobehälter (1) eine etwa kreiszylindrische Form hat.

13. Silobehälter nach einem der vorhergehenden Ansprüche,
**dadurch gekennzeichnet,**
**dass** mindestens eine Kammer (4) mindestens zwei Einfüllöffnungen (11) aufweist, die in Längsrichtung (5) des Silobehälters (1) gesehen beabstandet voneinander angeordnet sind.

14. Silobehälter nach Anspruch 13,
**dadurch gekennzeichnet,**
**dass** der Abstand der Einfüllöffnungen (11) einer Kammer (4) etwa der Hälfte bis ein Drittel der Länge dieser Kammer (4) entspricht.

15. Silobehälter nach einem der vorhergehenden Ansprüche,
**dadurch gekennzeichnet,**
**dass** die Einfüllöffnungen (9, 11) der Kammern (3, 4) in Längsrichtung (5) des Silobehälters (1) etwa auf derselben Längslinie vorgesehen sind.

## Claims

1. Bulk container (1) for storing and dispensing bulk-goods-like building materials, having at least two separate chambers (3, 4) in the bulk container (1) for storing components of the building material, wherein the chambers (3, 4) open via a proportioning apparatus (13) into a common mixing hopper (17) of a mixing device, downstream of which mixing hopper a positive mixer (18) is disposed,
**characterized in**
**that** the proportioning apparatus (13) is adjustable with a variable volume rate of flow.

2. Bulk container according to one of the preceding claims,
**characterized in**
**that** the proportioning apparatus (13) takes the form of a cellular wheel conveyor.

3. Bulk container according to one of the preceding claims,
**characterized in**
**that** the proportioning apparatus (13) has a separate proportioning means (14) for each chamber.

4. Bulk container according to one of the preceding claims,
**characterized in**
**that** a separate feed channel (22) opens from the outside into the mixing device (16).

5. Bulk container according to claim 4,
**characterized in**
**that** the feed channel (22) comprises an admission hopper (23).

6. Bulk container according to one of the preceding claims,
**characterized in**
**that** the mixing device (13) comprises a conveyor worm (18) provided in a discharge channel (19).

7. Bulk container according to one of the preceding claims,
**characterized in**
**that** provided at the discharge end of the mixing device (16) is a delivery pump (24) for extracting the mixed building material.

8. Bulk container according to one of the preceding claims,
**characterized in**
**that** the chambers (3, 4) are disposed, viewed in longitudinal direction (5) of the bulk container (1), sequentially one after the other and a connecting channel (15) from the one chamber to the proportioning apparatus (13) extends at least in sections through the other chamber (4).

9. Bulk container according to claim 8,
**characterized in**
**that** the connecting channel (15) extends in a self-supporting manner through the other chamber (4).

10. Bulk container according to claim 8,
**characterized in**
**that** the connecting channel (15) lies directly against the wall of the bulk container (1).

11. Bulk container according to one of the preceding claims,
**characterized in**
**that** both chambers (3, 4) extend substantially over the entire cross section of the bulk container (1).

12. Bulk container according to one of the preceding claims,
**characterized in**
**that** the bulk container (1) has an approximately circular cylindrical shape.

13. Bulk container according to one of the preceding claims,
**characterized in**
**that** at least one chamber (4) has at least two charging holes (11), which are disposed, viewed in longitudinal direction (5) of the bulk container (1), at a distance from one another.

14. Bulk container according to claim 13,
**characterized in**
**that** the distance between the charging holes (11) of a chamber (4) corresponds approximately to one half to one third of the length of said chamber (4).

15. Bulk container according to one of the preceding claims,
**characterized in**
**that** the charging holes (9, 11) of the chambers (3, 4) are provided in longitudinal direction (5) of the bulk container (1) approximately along the same longitudinal line.

## Revendications

1. Silo (1) pour stocker et délivrer des matériaux de construction en vrac, avec au moins deux chambres (3, 4) séparées dans le silo (1) pour stocker des composants du matériau de construction, les chambres (3, 4) débouchant, via un dispositif de dosage (13), dans un entonnoir de mélange (17) commun d'un dispositif de mélange qui rassemble et mélange les composants et en aval duquel est disposé un malaxeur à mélange forcé (18),
**caractérisé en ce**
**que** le dispositif de dosage (13) est agencé de façon à pouvoir être réglé avec un débit volumique variable.

2. Silo selon la revendication 1,
**caractérisé en ce**
**que** le dispositif de dosage (13) est réalisé sous forme de transporteur à roue cellulaire.

3. Silo selon l'une des revendications précédentes,
**caractérisé en ce**
**que** le dispositif de dosage (13) comporte un moyen de dosage (14) propre à chaque chambre.

4. Silo selon l'une des revendications précédentes,
**caractérisé en ce**
**qu'**un canal d'alimentation (22) séparé débouche de l'extérieur dans le dispositif de mélange (16).

5. Silo selon la revendication 4,
**caractérisé en ce**
**que** le canal d'alimentation (22) comporte un entonnoir de remplissage (23).

6. Silo selon l'une des revendications précédentes,
**caractérisé en ce**
**que** le dispositif de mélange (16) comporte une vis transporteuse (18) prévue dans un canal d'évacuation (19).

7. Silo selon l'une des revendications précédentes,
**caractérisé en ce**
**qu'**une pompe de distribution (24) évacuant le matériau de construction mélangé est prévue côté évacuation du dispositif de mélange 16).

8. Silo selon l'une des revendications précédentes,
**caractérisé en ce**
**que** les chambres (3, 4), vu dans la direction longitudinale (5) du silo (1), sont disposées l'une à la suite de l'autre et un canal de liaison (15), qui va de l'une des chambres au dispositif de dosage (13), traverse au moins par endroits une autre chambre (4).

9. Silo selon la revendication 8,
**caractérisé en ce**
**que** le canal de liaison (15) traverse l'autre chambre (4) en étant dégagé.

10. Silo selon la revendication 8,
**caractérisé en ce**
**que** le canal de liaison (15) prend appui directement contre la paroi du silo (1).

11. Silo selon l'une des revendications précédentes,
**caractérisé en ce**
**que** les deux chambres (3, 4) s'étendent sensiblement sur toute la section transversale du silo (1).

12. Silo selon l'une des revendications précédentes,
**caractérisé en ce**
**que** le silo (1) a une forme sensiblement cylindrique circulaire.

13. Silo selon l'une des revendications précédentes,
**caractérisé en ce**
**qu'**au moins une chambre (4) comporte au moins deux ouvertures de remplissage (11) qui sont disposées à distance l'une de l'autre, vu dans la direction longitudinale (5) du silo (1).

14. Silo selon la revendication 13,
**caractérisé en ce**
**que** l'écartement des ouvertures de remplissage (11) d'une chambre (4) représente sensiblement entre la moitié et un tiers de la longueur de cette chambre (4).

15. Silo selon l'une des revendications précédentes,
**caractérisé en ce**
**que** les ouvertures de remplissage (9, 11) des chambres (3, 4), dans la direction longitudinale (5) du silo (1), sont prévues sensiblement sur la même ligne longitudinale.
